# EUROPÄISCHE PATENTSCHRIFT

(11) **EP 2 672 036 B1**
(45) Veröffentlichungstag und Bekanntmachung des Hinweises auf die Patenterteilung: **08.11.2017**
(21) Anmeldenummer: 13170223.5
(22) Anmeldetag: 03.06.2013
(51) Int. Cl.: E04D 13/10

(54) **Dachschneefänger und Dach mit einem solchen Dachschneefänger**
Roof snow trap and roof with such a roof snow trap
Arrête-neige de toit et toit équippé d'un tel arrête-neige

(30) Priorität: 04.06.2012 CH 7652012
(43) Veröffentlichungstag der Anmeldung: 11.12.2013
(73) Patentinhaber: Zubler, Karl, 9240 Uzwil (CH)
(72) Erfinder: Zubler, Karl, 9240 Uzwil (CH)
(74) Vertreter: Stocker, Kurt

(56) Entgegenhaltungen:
- JP-A- 2001 234 619
- JP-A- 2008 025 185

## Beschreibung

Die Erfindung bezieht sich auf einen Dachschneefänger nach dem Oberbegriff des Anspruchs 1 sowie auf ein Dach nach dem Oberbegriff des Anspruchs 4. Zur Ausnützung der Sonnenenergie sind verschiedene Systeme bekannt. Häufig werden Paneele entlang der Dachschräge angebracht, wobei es sich um von einer Flüssigkeit, wie Wasser, durchflossene Sonnenkollektoren oder um photovoltaische Paneele handeln kann. Es sind aber auch Mischformen bekannt, bei denen ein Paneel zur Umwandlung der Sonnenenergie in elektrischen Strom auch noch von einer aufzuwärmenden Flüssigkeit durchströmt ist, um so die photovoltaische Platte auf der günstigsten Betriebstemperatur zu halten und überdies auch noch Warmwasser zu bekommen.

Ein Problem ergibt sich in diesem Zusammenhang zur Winterszeit, wenn Schnee auf die Paneele fällt. Dadurch wird natürlich die Einstrahlung von Tages- bzw. Sonnenlicht auf die Paneele behindert. Anderseits sind solche Paneele im allgemeinen mit einer lichtdurchlässigen Platte mit relativ ebener Fläche abgedeckt, so dass der Schnee leicht über diese Fläche rutschen kann. Dies ist einerseits ein erwünschter Effekt, der dazu führt, dass die Einstrahlung von Licht nicht mehr behindert ist, anderseits aber kann dies auch eine sehr unerwünschte Auswirkung haben, wenn nämlich durch geringste Erschütterungen, wie durch das Öffnen der Haustüre, eine Dachlawine ausgelöst wird.

In der DE-102 26 024-A1 ist bereits ein elektrothermisches Dacheindeckungselement vorgeschlagen worden, an dem einerseits photovoltaische Solarzellen angebracht und anderseits ein Wärmetauschmedium durch darunter liegende Kanäle fliesst, wobei in der Trägerplatte auch ein an dieser ausgeformter Dachschneefänger vorgesehen war. Dies setzt aber eine bestimmte Bauweise voraus und erlaubt nicht ein nachträgliches Anbringen an einer gewünschten Stelle.

JP 2008 025185 beschreibt einen Schneefänger, der einen Dachziegel umgreift.

JP 2001 234619 beschreibt ein Profil gemäß dem Oberbegriff des ersten Anspruchs, das zusammen mit Paneelen montiert werden muss.

Die Erfindung geht vom herkömmlichen Aufbau mit jeweils in einem Abstand voneinander angeordneten Paneelen aus und hat das Ziel, auch nach dem Einbau von Paneelen der oben bezeichneten Art, die Bildung von Dachlawinen dort zu verhindern, wo dies störend oder sogar gefährlich ist. Erfindungsgemäss geschieht dies durch die kennzeichnenden Merkmale des Anspruches 1.

Erfindungsgemäss wird also der normalerweise vorgesehene Abstand zwischen den Paneelen dazu ausgenützt, um dort - und zwar an der jeweils gewünschten Stelle - einen Dachschneefänger, gegebenenfalls auch nachträglich, anzubringen, wobei der sich von unten nach oben verbreiternde Querschnitt dazu dient, das Festhalten des Schneefängers in dem, gegebenenfalls eine Toleranz aufweisenden, Abstand zwischen den Paneelen zu sichern, ohne besondere Anpassungen vornehmen zu müssen. Der Dachschneefänger kann also mit einer Hand dort in den Paneelabstand hineingesteckt werden, wo man ihn haben will.

Die Erfindung bezieht sich insbesondere aber auch auf ein Dach nach Anspruch 4.

Weitere Einzelheiten der Erfindung ergeben sich an Hand der nachfolgenden Beschreibung von Ausführungsbeispielen. Es zeigen
Fig. 1 die Umrahmungen zweier an einem Schrägdach angebrachten Solarpaneele mit dazwischen befestigtem, im Schnitt gezeigten Dachschneefänger;
Fig. 2 eine Perspektivansicht des Dachschneefängers, der in
Fig. 3 in zwischen den Umrahmungen angebrachter Lage gezeigt ist;
Fig. 4 eine Variante zur Ausführung der Fig. 3, und
Fig. 5 eine Variante zur Ausführung der Fig. 4.

An einem Schrägdach mit einer Dachschräge α sind Umrahmungen 1 für lediglich strich-punktiert angedeutete Solarpaneele 2 in an sich bekannter, hier nicht näher dargestellter Weise befestigt. Zwischen den beiden Umrahmungen 1 zweier benachbarter Paneele liegt ein spaltartiger Abstand d. In diesen Abstand kann erfindungsgemäss ein Dachschneefänger 3 eingesetzt werden. Dieser Dachschneefänger 3 ist, von oben gesehen, im Querschnitt etwa U-förmig, wie besonders aus Fig. 2 zu erkennen ist. An seinem oberen Ende ragt zwischen den Umrahmungen 1 eine Schneefangfläche 4, die an ihrer Unterseite eine hakenartige Stützfläche 5 besitzt, mit der sich die Schneefangfläche 4 an einer der Umrahmungen 1 abstützt.

Wie am besten aus Fig. 3 zu ersehen ist, ist anschliessend an die hakenartige Stützfläche 5 ein von unten nach oben sich verbreiternder Befestigungskörper 6 vorgesehen, der an seiner Unterseite mindestens eine Hakenfläche 7 aufweist. Da, wie erwähnt, der Dachschneefänger 3 im Querschnitt etwa U-förmig ist, ergibt es sich, dass an seinen U-Schenkeln Hakenflächen 7 jeweils auf gleicher Höhe paarweise angebracht sind. Nun zeigt Fig. 3 strich-punktiert, dass die Dicke der Paneele bzw. ihrer Umrahmungen 1 sehr unterschiedlich sein kann, weshalb es vorteilhaft ist, über die Länge des Befestigungskörpers 6 mehrere Hakenflächen bzw. Paare von Hakenflächen 7 anzubringen. Es ergibt sich so, dass die Hakenflächen 7 als von der Stützfläche 5 abgewandte Gegenstützflächen zur Stützfläche 5 wirken, insbesondere wenn die Schneelast gegen die Schneefangfläche 4 drückt, wie dies in Fig. 3 durch einen Pfeil angedeutet ist.

Es ist vorteilhaft, wenn die Verhakung über die Stützfläche 5 und die jeweilige Hakenfläche 7 gesichert wird. Zu diesem Zweck ist mindestens eine weitere Stützfläche 8 bzw. 9 federnd ausgebildet, so dass sie unter Federkraft an wenigstens einer Seitenfläche, vorzugsweise - wie dargestellt - an einer gegenüberliegenden Seitenflächen der Umrahmungen 1 abgestützt sein kann. Die Federbelastung kann auf verschiedene Weise erreicht werden, doch ist es vorteilhaft, wenn der etwa S-förmige Körper mit den beiden Stützflächen 8, 9 im Bereich seiner Mitte von einem Torsionsstab 10 gehalten ist, der die Federkraft aufbringt. Anderseits vermag der S-förmige Körper sich selbst elastisch biegen.

Es ist ersichtlich, dass solche Dachschneefänger 3 auch nachträglich an passender Stelle angebracht werden können, wobei die Handhabung sehr einfach ist, besonders da der jeweilige Dachschneefänger mit einer einzigen Hand festgesetzt werden kann. Es versteht sich, dass verschiedene Ausführungen denkbar sind; beispielsweise könnte die Schneefangfläche 4 an der Aussenseite des U-Querschnittes liegen, wobei der Dachschneefänger umgekehrt in den Abstand d einzusetzen wäre. Die Ausbildung mit einem sich von unten nach oben verbreiternden Befestigungskörper 6 erlaubt auch eine leichte Anpassung an unterschiedliche Abstände d zwischen den Paneelen.

Eine erfindungsgemäße Ausführungsform ist in Fig. 4 dargestellt. Dabei ist bemerkenswert, dass der Befestigungskörper 6a sich nach oben zu in Form eines im Querschnitt beinahe quadratischen "Kopfes" verbreitert und sich nach unten zu gabelt, wobei der eine Gabelzinken 6' mit den Hakenflächen 7 versehen ist, wogegen der andere Gabelzinken 6" die federnde Stützfläche 8a trägt, wogegen die in Fig. 3 vorhandene Gegenstützfläche 9 fehlt. Die Gabelung ergibt ein besseres Abfedern, wobei es vorteilhaft ist, wenn die beiden Zinken über eine Rundung 11 miteinander verbunden sind.

Während bei der Ausführung nach Fig. 3 die Schneefangfläche 4 starr am Dachschneefänger 3 befestigt ist, deutet Fig. 4 strichliert an, dass auch eine bewegliche Anbringung möglich ist, indem die Fläche 4a am oberen Ende der federnden Stützfläche 8a angebracht ist und sich so unter dem Druck der Schneemassen (siehe Pfeil in Fig. 3) aus der strichlierten Lage in die mit vollen Linien gezeigte Lage bewegen lässt. Damit wirkt sich der Schneedruck auch verstärkend auf die federnde Stützfläche 8a aus, was die Klemmkraft erhöht.

Eine weitere erfindungsgemäße Ausführungsform des Dachschneefängers 3 und seines Befestigungskörpers 6b ist in Fig. 5 dargestellt. Ähnlich wie in Fig. 4 ist die Schneefangfläche 4 an einem im Querschnitt beinahe quadratischen Kopf ausgebildet. Der Befestigungskörpers 6b umfasst zwei nach unten voneinander wegführende Gabelzinken 6' und 6" von denen mindestens einer etwas elastisch ist und Hakenflächen 7 umfasst, wogegen der andere Gabelzinken 6" mit einer über den anderen Gabelzinken 6' vorstehenden Stützfläche 8b verbunden ist. Die Gabelung ergibt ein gutes Abfedern.

## Patentansprüche

1. Dachschneefänger (3) für ein Dach mit mindestens zwei entlang der Dachschräge (α) jeweils mit einem Abstand (d) voneinander montierten Paneelen (2) zur Sonnenenergie-Umwandlung, die eine Umrahmung (1) aufweisen, wobei der Dachschneefänger (3) eine Schneefangfläche (4) aufweist sowie einen daran anschliessenden Befestigungskörper (6) mit mindestens zwei voneinander abgewandte Stützflächen zum Abstützen an zwei einander gegenüberliegenden Umrahmungen (1) zweier benachbarter Paneele (2) zur Sonnenenergie-Umwandlung, wobei wenigstens eine der mindestens zwei Stützflächen (7; 8a) vom Befestigungskörper (6) federnd absteht, **dadurch gekennzeichnet, dass**
wenigstens eine der mindestens zwei Stützflächen mit sich quer zur Ebene der Schneefangfläche (4) erstreckenden Hakenflächen (7) zum Einhaken in eine Umrahmung (1) ausgebildet ist, und dass der Befestigungskörper (6) gegabelt ist und so zwei federnde Gabelzinken (6', 6") aufweist, von denen der eine die Hakenflächen (7) und der andere die andere der wenigstens zwei Stützflächen (8a) trägt.

2. Dachschneefänger nach Anspruch 1, **dadurch gekennzeichnet, dass** wenigstens zwei der Stützflächen als sich quer zur Ebene der Schneefangfläche (4) erstreckende Hakenflächen (7) zum Einhaken in eine Umrahmung (1) ausgebildet sind.

3. Dachschneefänger nach Anspruch 1 oder 2, **dadurch gekennzeichnet, dass** der Befestigungskörper (6) - ausgehend von der Schneefangfläche (4) - sich quer dazu gegen sein Ende hin verschmälert.

4. Dach mit mindestens zwei entlang der Dachschräge (α) jeweils mit einem Abstand (d) voneinander montierten Paneelen (2) zu Sonnenenergie-Umwandlung, die eine Umrahmung (1) aufweisen, wobei in den Abstand (d) zwischen zwei Paneelen (2) bzw. deren Umrahmung (1) mindestens ein an der Oberseite eine Schneefangfläche (4) aufweisender Dachschneefänger (3) eingesetzt ist, der einen an die Schneefangfläche (4) anschliessenden Befestigungskörper (6) mit mindestens zwei voneinander abgewandten Stützflächen (5, 7; 8, 8a, 8b, 9) zum Abstützen an zwei einander gegenüberliegenden Umrahmungen (1) zweier benachbarter Paneele (2) aufweist, **dadurch gekennzeichnet, dass** der Dachschneefänger (3) nach einem der Ansprüche 1 bis 3 ausgebildet ist.

## Claims

1. Roof snow catcher (3) for a roof with at least two panels (2) installed along a roof slope (a) at a distance of (d) from each other each for solar power conversion, comprising a frame (1), with the roof snow catcher (3) comprising a snow catching area (4) and a subsequent attachment element (6) with at least two supporting areas facing away from each other for clinging on two opposite frames (1) of two adjacent panels (2) for solar energy conversion, with at least one of the at least two supporting areas (7; 8a) springily protruding from the attachment element (6),
**characterised in that**
at least one of the at least two supporting areas being formed with hook areas (7) arranged crosswise to the plane of the snow catching area (4) for attaching to a frame (1), and that
the attachment element (6) is forked and thus comprises two springy fork tines (6', 6"), of which one carries the hook areas (7) and the other the other one of the at least two supporting areas (8a).

2. Roof snow catcher according to claim 1, **characterised in that** at least two of the supporting areas are formed as hook areas (7) arranged crosswise to the plane of the snow catching area (4) for hooking into a frame (1).

3. Roof snow catcher according to claim 1 or 2, **characterised in that** the attachment element (6) narrows down - starting at the snow catching area (4) - towards its end crosswise to it.

4. Roof with at least two panels (2) for solar energy conversion installed along the roof slope (a) at a distance of (d) from each other that each comprise a frame (1) with the at least one roof snow catcher (3) comprising a snow catching area (4) at the top being inserted into the distance (d) between two panels (2) or their frame (1), comprising an attachment element (6) adjacent to the snow catching area (4) with at least two supporting surfaces (5, 7; 8, 8a, 8b, 9) facing away from each other for support on two opposite frames (1) of two adjacent panels (2), **characterised in that** the roof snow catcher (3) is formed according to one of claims 1 to 3.

## Revendications

1. Arrête-neige de toit (3) pour un toit comprenant au moins deux panneaux (2) montés le long du pan de toit (α) respectivement avec un écart (d) l'un de l'autre pour transformer l'énergie solaire, qui présentent un cadre (1), dans lequel l'arrête-neige de toit (3) présente une surface d'arrête-neige (4) ainsi qu'un corps de fixation (6) se raccordant dessus avec au moins deux surfaces d'appui détournées l'une de l'autre pour s'appuyer sur deux cadres (1) opposés l'un l'autre de deux panneaux (2) voisins de transformation de l'énergie solaire, dans lequel au moins une des au moins deux surfaces d'appui (7 ; 8a) est en porte-à-faux du corps de fixation (6) de manière élastique, **caractérisé en ce qu'**au moins une des au moins deux surfaces d'appui est conçue avec des surfaces à crochets (7) s'étendant transversalement au plan de la surface d'arrête-neige (4) pour se crocheter dans un cadre (1), et que le corps de fixation (6) a une fourche et présente ainsi deux branches de fourche (6', 6") élastiques desquelles l'une supporte la surface à crochets (7) et l'autre supporte l'autre des au moins deux surfaces d'appui (8a).

2. Arrête-neige de toit selon la revendication 1, **caractérisé en ce qu'**au moins deux des surfaces d'appui sont conçues en tant que surfaces à crochets (7) s'étendant transversalement au plan de la surface d'arrête-neige (4) pour se crocheter dans un cadre (1).

3. Arrête-neige de toit selon la revendication 1 ou 2, **caractérisé en ce que** le corps de fixation (6) - partant de la surface d'arrête-neige (4) - rétrécit en direction de son extrémité.

4. Toit comprenant au moins deux panneaux (2) montés le long du pan de toit (α) respectivement avec un écart (d) l'un de l'autre pour transformer l'énergie solaire, qui présentent un cadre (1), dans lequel, est inséré dans l'écart (d) entre deux panneaux (2), respectivement leur cadre (1), au moins un arrête-neige de toit (3) présentant sur la face supérieure une surface d'arrête-neige (4), qui présente un corps de fixation (6) se raccordant sur la surface d'arrête-neige (4) avec au moins deux surfaces d'appui (5, 7 ; 8, 8a, 8b, 9) détournées l'une de l'autre pour s'appuyer sur deux cadres (1) opposés l'un l'autre de deux panneaux (2) voisins, **caractérisé en ce que** l'arrête-neige de toit (3) est conçu selon l'une des revendications 1 à 3.
